# FASCICULE DE BREVET EUROPEEN

(11) **EP 3 780 997 B1**
(45) Date de publication et mention de la délivrance du brevet: **09.03.2022**
(21) Numéro de dépôt: 19716185.4
(22) Date de dépôt: 12.04.2019
(51) Int. Cl.: A47C 9/02, A47C 4/18

(54) **SIÈGE ESCAMOTABLE POUR UNE POSITION ASSIS-DEBOUT**
EINZIEHBARER SITZ FÜR HOCKPOSITION
RETRACTABLE SEAT FOR A PERCHED POSITION

(30) Priorité: 19.04.2018 FR 1853475
(43) Date de publication de la demande: 24.02.2021
(73) Titulaire: Gravlo, Bertrand, 06300 Nice (FR)
(72) Inventeur: Gravlo, Bertrand, 06300 Nice (FR)
(74) Mandataire: Hautier, Nicolas
(86) Numéro de dépôt international: PCT/EP2019/059393
(87) Numéro de publication internationale: WO 2019/201760

(56) Documents cités:
- CN-U- 203 088 282
- CN-Y- 201 042 308
- FR-A1- 2 935 879
- JP-A- 2000 197 537
- US-A- 4 148 523
- US-A- 5 511 855

## Description

### DOMAINE TECHNIQUE DE L'INVENTION

L'invention concerne un siège escamotable, pour une position assis-debout, ainsi que son procédé d'utilisation.

Elle appartient au domaine des sièges et trouvera notamment son application pour supporter un utilisateur en position assis-debout lors de travail nécessitant une station de ce type.

### ÉTAT DE LA TECHNIQUE

Dans de nombreuses situations, un travail doit être réalisé en position debout ou une position intermédiaire dite assis-debout. Cela est notamment le cas dans des usines sur des chaînes de montage, lors de vente en magasin ou derrière des comptoirs. L'opérateur ne peut être en position assise du fait de la configuration du poste de travail et des éventuels déplacements à réaliser. En particulier dans les pharmacies, les opérateurs travaillent debout derrière leur poste de travail et doivent régulièrement se déplacer pour aller récupérer les médicaments et autres produits demandés. Toutefois, les longues périodes en station debout entraînent des complications au niveau des jambes telles que des douleurs ou syndromes des jambes lourdes.

Il existe des dispositifs qui sont destinés au maintien de l'opérateur en position assise, plus ou moins debout, telle que des tabourets. Notamment le brevet FR 2935879 décrit un siège assis-debout réglable et repliable de faible encombrement. Cependant, ce siège ne permet pas à l'utilisateur d'exercer un appui relativement horizontal important, au risque d'être déstabilisé par manque d'appui au sol. De plus, il présente un empattement notable au niveau des jambes, qui gêne les déplacements de l'opérateur derrière son poste de travail. Enfin, la mise en place et le rangement de ce siège sont des étapes compliquées ne pouvant pas être réalisés à tout moment par l'utilisateur. Un autre siège escamotable de ce type est connu de CN201042308Y.

Il existe donc un besoin de proposer une solution qui réponde au moins en partie aux limitations précédemment exposées.

### RÉSUMÉ DE L'INVENTION

Pour atteindre cet objectif, selon un mode de réalisation, la présente invention prévoit un siège escamotable, comprenant une assise destinée à recevoir les fesses d'un utilisateur, notamment un appui des fesses, le siège étant configuré pour prendre alternativement une position d'utilisation dans laquelle le siège est déployé de sorte que l'assise puisse supporter les fesses de l'utilisateur et une position de rangement dans laquelle le siège est escamoté, l'assise ne pouvant pas recevoir les fesses de l'utilisateur, notamment un appui des fesses,
caractérisé en ce que le siège comprend :
- un premier module mobile en rotation dans un plan vertical comprenant des éléments longitudinaux configurés pour former un quadrilatère déformable, le premier module étant articulé autour d'au moins un premier axe de rotation monté sur un support fixe, configuré pour qu'en position d'utilisation au moins deux éléments longitudinaux soient en contact surfacique bloquant la rotation du premier module suivant au moins un sens de rotation.

Avantageusement, le siège comprend également un deuxième module mobile en rotation dans le même plan vertical que le premier module comprenant une jambe d'appui configurée pour être en contact surfacique avec le sol en position d'utilisation et une bielle fixée à une première extrémité au premier module et à une deuxième extrémité à la jambe d'appui, le deuxième module étant configuré pour qu'en position d'utilisation la bielle et la jambe d'appui soit en contact surfacique bloquant la rotation du deuxième module suivant au moins un sens de rotation.

La présente invention présente l'avantage de proposer un siège qui permet à l'utilisateur de se reposer en position assis-debout facilement derrière son poste de travail en déployant le siège avec avantageusement un seul mouvement de rotation, tout en limitant l'empattement et en permettant un appui comprenant une composante horizontale pouvant être majoritaire. En effet, du fait de la liaison du siège à un point fixe, qu'il soit un meuble ou un socle, l'appui de l'utilisateur n'a pas à être majoritairement vertical au risque de faire reculer ou basculer le siège. De plus, le siège ne nécessite pas de montage démontage compliqué. A l'inverse, par un simple basculement, le premier module et le deuxième module passent de la position d'utilisation à la position de rangement, permettant ainsi à l'utilisateur de passer de la position assis-debout à debout, pour se déplacer ou dégager le poste, en simplifiant le rangement du siège.

Avantageusement, le siège comprend un élément ressort permettant un retour à la position de rangement du siège dès la suppression d'un appui sur l'assise ou d'en faciliter la manœuvre en réduisant l'effort.

Avantageusement le siège comprend un dispositif de réglage de la hauteur de l'assise, de sorte que le siège puisse être adapté aux différents utilisateurs.

Un autre aspect de la présente invention concerne un procédé d'utilisation d'un siège assis-debout comprenant les étapes suivantes :
- Déploiement du siège d'une position de rangement à une position d'utilisation comprenant le basculement du premier module dans un plan vertical suivant un sens de rotation autour d'au moins un axe de rotation simultanément au basculement de la jambe d'appui dans le même plan vertical autour d'un axe de rotation jusqu'à ce que la jambe d'appui soit en contact surfacique avec le sol et qu'au moins deux éléments longitudinaux du premier module soit en contact l'un sur l'autre de sorte à bloquer la rotation du premier module suivant au moins un sens de rotation et que la jambe d'appui et sa bielle soit en contact l'une sur l'autre de sorte à bloquer la rotation du deuxième module suivant au moins un sens de rotation.
- Escamotage du siège de la position d'utilisation à la position de rangement comprenant le basculement de la jambe d'appui dans le plan vertical autour d'un axe de rotation dans le sens de rotation contraire à celui de l'étape de déploiement simultanément au basculement du premier module dans le même plan vertical suivant un sens de rotation contraire à celui de l'étape de déploiement autour d'au moins un axe de rotation.

### BRÈVE DESCRIPTION DES FIGURES

Les buts, objets, ainsi que les caractéristiques et avantages de l'invention ressortiront mieux de la description détaillée d'un mode de réalisation de cette dernière qui est illustré par les dessins d'accompagnement suivants dans lesquels :
Les FIGURES 1 à 2 sont des représentations schématiques de deux positions du siège selon l'invention en vue de trois quarts. La FIGURE 1 représente la position escamotée du siège. La FIGURE 2 représente la position d'utilisation du siège.
La figure 3 illustre une variante du siège selon l'invention.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques.

### DESCRIPTION DÉTAILLÉE DE L'INVENTION

Avant d'entamer une revue détaillée de modes de réalisation de l'invention, sont énoncées ci-après des caractéristiques optionnelles qui peuvent éventuellement être utilisées en association ou alternativement :
- Avantageusement, le premier module comprend un premier élément longitudinal et un deuxième élément longitudinal respectivement fixés à leurs extrémités inférieures au support fixe par un premier axe de rotation et un deuxième axe de rotation, le premier et le deuxième axe de rotation étant parallèles.
   Avantageusement, le support fixe est solidaire d'un élément externe, préférentiellement un meuble.
   Avantageusement, le support fixe est un socle, notamment prévu pour recevoir l'appui des pieds de l'utilisateur, dans le cadre d'une utilisation comme siège en pose libre.
- Avantageusement, le premier élément longitudinal et le deuxième élément longitudinal sont reliés entre eux à leurs extrémités supérieures par une biellette.
   L'ensemble du premier module forme un quadrilatère déformable permettant un déploiement et un 'escamotage du siège particulièrement aisé et pouvant jouer avantageusement également le rôle d'élément de blocage du siège, en position d'utilisation.
- Avantageusement, la jambe d'appui comprend un pied s'étendant transversalement et permettant l'appui surfacique de la jambe sur le sol.
- Avantageusement, la bielle est agencée en partie supérieure de la jambe d'appui de manière déportée.
- Avantageusement, la bielle est fixée à une extrémité au premier élément longitudinal par un axe de rotation et à son extrémité opposée à la jambe d'appui par un axe de rotation.
- Avantageusement, la jambe d'appui est fixée par un axe de rotation (un quatrième axe de rotation) au deuxième élément longitudinal du premier module.
- Avantageusement, l'assise est montée sur une potence comprenant une traverse et un montant vertical, avantageusement monté coulissant dans le deuxième élément longitudinal du premier module.
- Avantageusement, le montant vertical est configuré pour être mobile en rotation relativement au deuxième élément longitudinal du premier module.
- Avantageusement, le siège comprend un dispositif de réglage de la hauteur de l'assise. Avantageusement, le dispositif de réglage comprend des plots espacés sur la longueur de la potence.
- Avantageusement, l'assise comprend un élément de préhension permettant la préhension de l'assise par l'utilisateur et le passage à la position d'utilisation du siège.
- Avantageusement, le siège comprend un élément ressort permettant un retour automatique à la position de rangement du siège dès l'absence d'effort sur l'assise.
- Avantageusement, le procédé d'utilisation comprend dans le déploiement du siège, la préhension de l'assise permettant l'entrainement du basculement du premier module et de la jambe d'appui
- Avantageusement, le procédé d'utilisation comprend le réglage en hauteur de l'assise par coulissement et rotation de l'assise relativement au deuxième élément longitudinal du premier module.

L'usage de l'article indéfini " un " ou " une " pour un élément ou une étape n'exclut pas, sauf mention contraire, la présence d'une pluralité de tels éléments ou étapes.

L'invention concerne un siège escamotable, entre une position d'utilisation et une position de rangement. Le siège est notamment destiné à un utilisateur en position assis-debout. On entend par position assis-debout une position intermédiaire entre la position debout et la position assise, c'est-à-dire une position debout dans laquelle une partie du poids de l'utilisateur est transmis par l'appui de ses fesses sur une assise. L'invention peut toutefois également être utilisée pour une position assise complètement. La différence sera la hauteur de l'assise relativement au sol : si elle est haute le siège sera destiné à une position assis-debout si elle est plus basse, le siège sera destiné à une position assise.

Le siège selon l'invention comprend une assise 1 avantageusement montée sur une potence 22 comprenant une traverse 23 et un montant vertical 24. Tel qu'illustré sur les figures, l'assise 1 est une surface sensiblement plane configurée pour recevoir au moins partiellement les fesses de l'utilisateur.

Le siège est configuré pour prendre alternativement une position d'utilisation et une position de rangement respectivement illustrées aux figures 2 et 1.

En position de rangement, le siège est escamoté, c'est-à-dire que l'assise est disposée de sorte à ne pas pouvoir recevoir les fesses d'un utilisateur.

À l'opposé, en position d'utilisation, le siège est déployé, c'est-à-dire que l'assise 1 est disposée de sorte à pouvoir recevoir les fesses d'un utilisateur, plus précisément l'appui des fesses d'un utilisateur.

De cette manière, le siège escamoté présente un encombrement minimal, avantageusement inférieur à 20 cm. On entend par encombrement, la largeur du siège en position escamotée.

Le siège comprend de manière caractéristique un premier module mobile en rotation dans un plan vertical autour d'un point fixe comprenant au moins un axe de rotation 9-10. Préférentiellement, le au moins un axe de rotation 9-10 est agencé sur un support fixe 2.

Le support fixe 2 peut être soit un socle, soit un élément extérieur tel qu'un meuble. Le support fixe 2 comme indiqué doit être fixe et résister au mouvement de basculement et à la force transmise par l'appui de l'utilisateur sur l'assise 1.

Le siège selon l'invention est particulièrement avantageux, car sa mise en place derrière un poste de travail est rapide, facile, sans endommagement du mobilier. Le siège est soit indépendant grâce à un socle indépendant placé par exemple au pied du poste de travail de l'utilisateur, soit le siège se fixe directement au mobilier du poste de travail par exemple.

Le premier module comprend des éléments longitudinaux 5-6, configurés pour former un quadrilatère déformable. Avantageusement, le premier module comprend un premier élément longitudinal 5 et un deuxième élément longitudinal 6. Le premier élément longitudinal 5 et le deuxième élément longitudinal 6 sont avantageusement reliés à leurs extrémités inférieures au support fixe 2 et en partie supérieure par une biellette 7. Le quadrilatère est donc formé par deux éléments longitudinaux 5-6, la biellette 7, et le support fixe 2. Chaque élément longitudinal 5-6 est mobile en rotation autour d'un axe de rotation 9-10 agencé sur le support fixe 2. Avantageusement, les deux axes de rotation 9-10 sont parallèles et s'étendent perpendiculairement au plan vertical dans lequel le premier module est mobile. La biellette 7 relie le premier élément longitudinal 5 et le deuxième élément longitudinal 6 par deux articulations comprenant chacune un axe de rotation 11 - 12. Les deux axes de rotation 11-12 sont parallèles et s'étendent perpendiculairement au plan vertical dans lequel le premier module est mobile. Préférentiellement, la distance entre les deux axes de rotation 11-12 est égale, voire inférieure, à la distance entre les deux axes de rotation 9 -10

Cette disposition permet d'avoir un arrêt de la rotation du premier module, par contact entre le premier élément longitudinal 5 et le deuxième élément longitudinal 6. Le contact entre les deux éléments longitudinaux 5-6 se fait avantageusement par contact surfacique 17 empêchant la rotation du premier module dans le sens de déploiement du siège.

Avantageusement, le siège comprend un deuxième module mobile en rotation dans le même plan vertical que le premier module ou dans un plan vertical parallèle autour d'au moins un axe de rotation 15. Les plans verticaux dans lesquels le premier module et le deuxième module sont mobiles en rotation, sont confondus ou parallèles. Le deuxième module comprend une jambe d'appui 3 reliée au premier module. Selon une possibilité préférée, le deuxième module comprend une bielle 8. La bielle 8 relie le premier module, plus précisément l'élément longitudinal 5, à la jambe d'appui 3. La bielle 8 comprend deux articulations permettant une mobilité en rotation autour de deux axes de rotation 13-14, respectivement agencés à chacune de ses extrémités. Selon un mode de réalisation présenté en figure 3, l'axe de rotation 13 de la bielle 8 est confondu avec l'axe de rotation 11 de la biellette 7. La bielle 8 et la biellette 7 ont un axe de rotation commun sur le premier élément longitudinal 5. Préférentiellement, la bielle 8 est agencée déportée de l'axe longitudinal de la jambe d'appui 3. La jambe d'appui 3 comprend des pattes 19 recevant un axe transversal constituant l'axe de rotation 14 de l'extrémité inférieure de la bielle 8. Cette disposition permet que le deuxième module comprenne un élément de blocage en position d'utilisation.

Selon un mode de réalisation présenté en figure 3, le siège comprend deux deuxièmes modules mobiles en rotation. Les deux deuxièmes modules sont disposés symétriquement de part et d'autre du premier module. De cette manière, l'appui du siège est amélioré, notamment en limitant les risques de déformation en torsion des modules. Selon ce mode de réalisation, le siège comprend donc deux bielles 8, 8' deux jambes d'appui 3,3' un pied 4. Avantageusement, le siège comprend deux biellettes 7, 7'. Chaque biellette 7, 7' étant agencée de part et d'autre des premier et deuxième éléments longitudinaux 5 -6.

Selon une possibilité préférée, la jambe d'appui 3 est elle-même reliée, avantageusement par son extrémité supérieure, au premier module, plus précisément à l'élément longitudinal 6, par une articulation comprenant un axe de rotation 15.

Selon l'invention, le deuxième module est configuré pour être bloqué en rotation dans le sens de déploiement par un contact surfacique entre la jambe d'appui 3 et la bielle 8.

En position d'utilisation, le contact surfacique 17 entre les deux éléments longitudinaux 5-6 du premier module et avantageusement le contact surfacique 18 entre la jambe d'appui 3 et la bielle 8 empêchent le siège de continuer à basculer dans le sens de déploiement 26. La rotation suivant le sens d'escamotage 27 est toujours possible. Le transfert du poids de l'utilisateur sur l'assise 1 sur le premier module et le deuxième module favorise les contacts surfaciques et donc le blocage en position d'utilisation du siège.

Les axes de rotation 13-14 des articulations de la bielle 8 sont parallèles entre eux et perpendiculaires au plan vertical dans lequel le premier et le deuxième module sont mobiles en rotation.

Avantageusement, les axes de rotation 9 à 15 du premier et du deuxième module sont parallèles les uns aux autres et perpendiculaires au plan vertical dans lequel lesdits modules sont mobiles en rotation.

La jambe d'appui 3 est destinée à être en contact surfacique avec le sol 16, notamment à la fin de déploiement du siège. Avantageusement, la jambe d'appui comprend un pied 4 s'étendant transversalement à l'extrémité inférieure de la jambe d'appui 3 de sorte à être en contact surfacique avec le sol 16. Selon le mode de réalisation illustré à la figure 3, le siège comprend deux jambes d'appui 3 et 3' fixées à leurs extrémités inférieures à un pied commun 4. Préférentiellement, le pied 4 est muni d'un revêtement antidérapant destiné à favoriser le contact avec le sol 16 et donc le maintien en position d'utilisation, c'est-à-dire déployé du siège. En position d'utilisation, le poids de l'utilisateur exercé sur l'assise 1 est transmis au premier module et au deuxième module. Le poids transmis au deuxième module est pris par la jambe d'appui 3 et le pied 4. Avantageusement en position d'utilisation le pied 4 est disposé à l'aplomb de l'assise 1 et préférentiellement en arrière de l'assise 1, c'est-à-dire au-delà de l'utilisateur lorsque celui-ci est en position assis-debout.

Suivant un mode de réalisation, le siège comprend un élément ressort permettant avantageusement un retour automatique de la position d'utilisation à la position de rangement du siège, ou bien d'assister l'utilisateur en allégeant l'effort lié à ce mouvement. La force de rappel du ressort est configurée pour être inférieure à la force exercée par le poids de l'utilisateur sur l'assise 1. La force de rappel est avantageusement supérieure au poids du siège en position déployé. Ainsi, en l'absence d'une force exercée sur l'assise 1, la force de rappel du ressort entraîne le siège à s'escamoter en position de rangement. Préférentiellement, l'élément ressort est disposé entre le premier module et le support fixe 2, alternativement, l'élément ressort peut être disposé entre le premier module et le mobilier du poste de travail par exemple lorsque le siège est solidaire d'un meuble.

De manière avantageuse, le siège comprend un dispositif de réglage de la hauteur de l'assise 1. Une possibilité est illustrée sur les figures. Le dispositif comprend des plots 21 montés transversalement sur le montant vertical 24 de la potence 22. Préférentiellement, les plots 21 sont disposés par paire de manière symétrique le long du montant vertical 24. Selon une possibilité, les plots 21 peuvent comporter des numéros ou être colorés de sorte à faciliter le réglage de la hauteur. Le montant vertical 24 est configuré pour coulisser dans le deuxième élément longitudinal 6. Le deuxième élément longitudinal 6 comprend une glissière intérieure destinée à recevoir le montant vertical 24 et les plots 21. Le montant vertical 24 est mobile en rotation suivant son axe longitudinal. Les plots 21 et la glissière sont complémentaires de sorte à permettre le coulissement du montant vertical 24 lorsque les plots 21 sont alignés avec les ouvertures d'extrémités des glissières et à l'inverse empêchant le coulissement du montant vertical 24 lorsque les plots 21 ne sont pas alignés avec les ouvertures d'extrémités des glissières. Selon une possibilité, le deuxième élément longitudinal 6 comprend à son extrémité supérieure, un capot obturant la glissière et dans lequel coulisse le montant vertical 24. Le capot comprend des fentes de forme complémentaires des plots 21 de sorte à permettre le coulissement du montant vertical 24 lorsque les plots 21 sont alignés avec les fentes et à l'inverse empêchant le coulissement du montant vertical 24 lorsque les plots 21 ne sont pas alignés avec les fentes.

Préférentiellement, le montant vertical 24 est apte à coulisser dans le deuxième élément longitudinal 6 lorsque le siège est en position escamoté. Avantageusement, le montant vertical 24 est bloqué dans le deuxième élément longitudinal 6 lorsque le siège est en position déployée et que l'assise 1 est configurée pour recevoir les fesses de l'utilisateur.

Avantageusement, la rotation du montant vertical 24 suivant son axe longitudinal est contrôlée par deux butées 20 disposées sur le capot et venant en contact avec les plots 21 pour empêcher une rotation du montant vertical 24 sur plus de 180°. L'assise 1 peut être utilisée telle qu'en position illustrée en figure 2, c'est-à-dire que l'assise 1 se situe entre le premier module et le deuxième module, c'est-à-dire du même côté qu'un point fixe tel que le socle 2 relativement au premier module, on dira en position interne. Avantageusement, l'assise peut être utilisée en position dite externe, c'est-à-dire qu'elle est dans une position symétrique sur l'élément longitudinal 6, relativement à la figure 2 ; l'assise 1 permettant toujours l'appui de l'utilisateur, positionné sur l'autre côté du premier module. De ce fait, l'assise 1 est configurée pour permettre un appui de l'utilisateur dans les deux positions, interne et externe.

En position d'utilisation, l'assise 1 est disposée sensiblement perpendiculairement au plan vertical dans lequel le premier et le deuxième module sont mobiles.

En position de rangement l'assise 1 peut rester dans le même plan perpendiculairement au plan vertical dans lequel le premier et le deuxième module sont mobiles ou bien être rabattue parallèle audit plan vertical tel qu'illustré à la figure 1. Cette dernière position est avantageuse lorsque le siège est fixé sur un meuble ainsi l'assise 1 vient s'appliquer sur une paroi latérale du meuble.

Sur les figures, les éléments longitudinaux 5 - 6, la biellette 7, la jambe d'appui 3, la bielle 4 ainsi que la potence sont des tubes de section circulaires sans pour autant être limitatifs. Certains peuvent être de sections différentes telles que notamment carrées.

Selon l'invention, le premier module s'étend dans le plan vertical dans lequel il est mobile en rotation. De même le deuxième module est principalement contenu dans un plan vertical identique ou parallèle à celui du premier module et dans lequel il est mobile en rotation, à l'exception du pied 4 qui est lui parallèle au sol. De cette manière, le siège présente une ergonomie optimale, permettant à l'utilisateur de passer très facilement et rapidement de la position assis-debout en appui sur l'assise 1, à une position debout pour se déplacer, sans risque d'être gêné par des éléments du siège au niveau des jambes.

L'invention concerne un procédé d'utilisation du siège.

Le procédé comprend les étapes suivantes, permettant le passage de la position de rangement à la position d'utilisation par une étape de déploiement et inversement de la position d'utilisation à la position de rangement, par une étape d'escamotage.

L'étape de déploiement du siège comprend le basculement du premier module dans un plan vertical suivant un sens de rotation dit sens de déploiement 26 autour d'au moins un axe de rotation. Ce basculement est illustré par la flèche référencée A1 sur la figure 2. Le premier module s'éloigne d'une position verticale dans laquelle les éléments longitudinaux 5-6 sont proches d'une position verticale. Simultanément au basculement du premier module, le procédé comprend le basculement du deuxième module dans un plan vertical identique ou parallèle au plan vertical dans lequel le premier module bascule. Ce basculement est illustré par la flèche référencée A2 sur la figure 2. La jambe d'appui 3 s'écarte du premier module suivant une rotation autour d'au moins un axe de rotation 13-15.

Les basculements simultanés du premier du deuxième module sont stoppés lorsque les 2 modules ne peuvent plus tourner autour de leurs axes de rotation, préférentiellement selon le contact surfacique 17 entre les deux éléments longitudinaux 5-6 du premier module et le contact surfacique 18 entre la jambe d'appui 3 et la bielle 8.

Avantageusement, l'étape de déploiement comprend ensuite une étape de positionnement de l'assise, comprenant de manière préférentielle une étape d'adaptation de la hauteur de l'assise 1. L'assise 1 est déplacée par coulissement du montant vertical 24 de la potence 22, dans le deuxième élément longitudinal 6. Ce coulissement est illustré par la flèche référencée B sur la figure 2. Le blocage en position, de l'assise 1, est réalisé avantageusement par rotation de l'assise 1 autour de son axe longitudinal. Ce mouvement est illustré par la flèche référencée C sur la figure 2.

Avantageusement, l'assise 1 comprend une poignée de préhension 25 facilitant le déploiement du siège.

A l'inverse, le procédé comprend préférentiellement une étape d'escamotage du siège, d'une position d'utilisation à une position de rangement.

Selon le mode de réalisation dans lequel le siège comprend un élément ressort permettant l'escamotage automatique, le fait que l'utilisateur cesse d'exercer un appui sur l'assise 1 suffit à enclencher les étapes d'escamotage du siège.

L'étape d'escamotage du siège comprend le basculement du premier module dans un plan vertical suivant le sens de rotation dit sens d'escamotage 27, autour d'au moins un axe de rotation. Ce basculement est l'inverse de celui référencé A1. Le premier module se rapproche d'une position verticale dans laquelle les éléments longitudinaux 5 - 6 sont proches d'une position verticale. Simultanément au basculement du premier module, le procédé comprend le basculement du deuxième module dans un plan vertical identique ou parallèle au plan vertical dans lequel le premier module bascule. Ce basculement est l'inverse de celui illustré par la flèche référencée A2 sur la figure 2. La jambe d'appui 3 se rapproche du premier module suivant une rotation autour d'au moins un axe de rotation 13 -15.

Avantageusement, l'étape d'escamotage comprend ensuite une étape de positionnement de l'assise comprenant de manière préférentielle une étape réduction de la hauteur de l'assise 1. Le déblocage de l'assise 1 est réalisé avantageusement par rotation de l'assise 1 autour de son axe longitudinal. Ce mouvement est l'inverse de celui illustré par la flèche référencée C sur la figure 2. Puis, l'assise 1 est déplacée par coulissement du montant vertical 24 de la potence 22 dans le deuxième élément longitudinal 6. Ce coulissement est l'inverse de celui illustré par la flèche référencée B sur la figure 2.

### REFERENCES

- 1.: Assise
- 2.: Support fixe
- 3.: Jambe d'appui
- 4.: Pieds
- 5.: Premier élément longitudinal
- 6.: Deuxième élément longitudinal
- 7.: Biellette
- 8.: Bielle
- 9.: Premier axe de rotation
- 10.: Deuxième axe de rotation
- 11.: Troisième axe de rotation
- 12.: Quatrième axe de rotation
- 13.: Cinquième axe de rotation
- 14.: Sixième axe de rotation
- 15.: Septième axe de rotation
- 16.: Sol
- 17.: Contact surfacique
- 18.: Contact surfacique
- 19.: Patte
- 20.: Butée
- 21.: Plot
- 22.: Potence
- 23.: Traverse
- 24.: Montant vertical
- 25.: Poignée
- 26.: Sens de déploiement
- 27.: Sens d'escamotage
- 28.: Axe longitudinal du premier élément longitudinal en position de rangement
- 29.: Axe longitudinal du deuxième élément longitudinal en position de rangement
- 30.: Axe longitudinal du premier élément longitudinal en position d'utilisation
- I.: largeur siège

## Revendications

1. Siège escamotable comprenant une assise (1) destinée à recevoir les fesses d'un utilisateur, le siège étant configuré pour prendre alternativement une position d'utilisation dans laquelle le siège est déployé de sorte que l'assise (1) puisse supporter les fesses de l'utilisateur et une position de rangement dans laquelle le siège est escamoté, l'assise (1) ne pouvant pas recevoir les fesses de l'utilisateur, ledit siège comprenant:
- un premier module mobile en rotation dans un plan vertical comprenant des éléments longitudinaux configurés pour former un quadrilatère déformable, le premier module étant articulé autour d'au moins un axe de rotation (9-10) monté sur un support fixe (2), configuré pour qu'en position d'utilisation au moins deux éléments longitudinaux (5-6) soient en contact surfacique (17) bloquant la rotation du premier module suivant au moins un sens de rotation, **caractérisé en ce que** le siège comprend en outre:
- un deuxième module mobile en rotation dans le même plan vertical que le premier module comprenant une jambe d'appui (3) configurée pour être en contact surfacique avec le sol (16) en position d'utilisation et une bielle (8) fixée à une première extrémité au premier module et à une deuxième extrémité à la jambe d'appui (3), le deuxième module étant configuré pour qu'en position d'utilisation la bielle (8) et la jambe d'appui (3) soit en contact surfacique (18) bloquant la rotation du deuxième module suivant au moins un sens de rotation.

2. Siège selon la revendication précédente, dans lequel le premier module comprend un premier élément longitudinal (5) et un deuxième élément longitudinal (6) respectivement fixés à leurs extrémités inférieures au support fixe par un premier axe de rotation (9) et un deuxième axe de rotation (10), le premier (9) et le deuxième (10) axe de rotation étant parallèles.

3. Siège selon la revendication précédente dans lequel le premier élément longitudinal (5) et le deuxième élément longitudinal (6) sont reliés entre eux à leurs extrémités supérieures par une biellette (7).

4. Siège selon l'une quelconque des revendications précédentes dans lequel la jambe d'appui (3) comprend un pied (4) s'étendant transversalement et permettant l'appui surfacique de la jambe d'appui (3) sur le sol (16).

5. Siège selon l'une quelconque des revendications précédentes dans lequel la bielle (8) est agencée en partie supérieure de la jambe d'appui (3) de manière déportée.

6. Siège selon l'une quelconque des revendications précédentes en combinaison avec la revendication 2 dans lequel la bielle (8) est fixée par un axe de rotation (13) à une extrémité au premier élément longitudinal (5) et à son extrémité opposée à la jambe d'appui (3) par un axe de rotation (14).

7. Siège selon l'une quelconque des revendications précédentes dans lequel la jambe d'appui (3) est fixée par un axe de rotation (15) au deuxième élément longitudinal (6) du premier module.

8. Siège selon l'une quelconque des revendications précédentes dans lequel l'assise est montée sur une potence (22) comprenant une traverse (23) et un montant vertical (24) monté coulissant dans le deuxième élément longitudinal (6) du premier module.

9. Siège selon la revendication précédente dans lequel le montant vertical (24) est configuré pour être mobile en rotation relativement au deuxième élément longitudinal (6) du premier module.

10. Siège selon l'une quelconque des revendications précédentes comprenant un dispositif de réglage de la hauteur de l'assise (1).

11. Siège selon l'une quelconque des revendications précédentes dans lequel l'assise comprend un élément de préhension (25) permettant la préhension de l'assise (1) par l'utilisateur et le passage à la position d'utilisation du siège.

12. Siège selon l'une quelconque des revendications précédentes comprenant un élément ressort permettant un retour automatique à la position de rangement du siège dès l'absence d'effort sur l'assise (1).

13. Procédé d'utilisation d'un siège selon l'une quelconque des revendications précédentes comprenant les étapes suivantes :
- déploiement du siège d'une position de rangement à une position d'utilisation comprenant le basculement du premier module dans un plan vertical suivant un sens de rotation autour d'au moins un axe de rotation (9-10) simultanément au basculement de la jambe d'appui (3) dans le même plan vertical autour d'un axe de rotation (13) dans un sens de rotation jusqu'à ce que la jambe d'appui (3) soit en contact surfacique avec le sol (16) et qu'au moins deux éléments longitudinaux (5-6) premier module soit en contact l'un sur l'autre de sorte à bloquer la rotation du premier module suivant au moins un sens de rotation et que la jambe d'appui (3) et sa bielle (8) soit en contact l'une sur l'autre de sorte à bloquer la rotation du deuxième module suivant au moins un sens de rotation.
- Escamotage du siège de la position d'utilisation à la position de rangement comprenant le basculement de la jambe d'appui (3) dans le plan vertical autour de l'axe de rotation (13) dans le sens de rotation contraire à celui de l'étape de déploiement simultanément au basculement du premier module dans le même plan vertical suivant un sens de rotation contraire à celui de l'étape de déploiement autour du premier axe de rotation.

14. Procédé d'utilisation d'un siège selon la revendication précédente comprenant dans le déploiement du siège, la préhension de l'assise (1) entraînant le basculement du premier module et de la jambe d'appui (3).

15. Procédé d'utilisation d'un siège selon l'une quelconque des deux revendications précédentes comprenant le réglage en hauteur de l'assise (1) par coulissement et rotation de l'assise (1) relativement au deuxième élément longitudinal (6) du premier module.

## Patentansprüche

1. Einklappbarer Stuhl, umfassend einen Sitz (1), dafür bestimmt, das Gesäß eines Benutzers aufzunehmen, wobei der Stuhl konfiguriert ist, um alternativ eine Verwendungsposition, in welcher der Stuhl solcherart eingesetzt wird, dass der Sitz (1) das Gesäß des Benutzers stützen kann, und eine Verstauungsposition einzunehmen, in welcher der Stuhl eingeklappt ist, wobei der Sitz (1) das Gesäß des Benutzers nicht aufnehmen kann,
wobei der Stuhl Folgendes umfasst:
- ein erstes Modul, in einer vertikalen Ebene drehbar, umfassend Längselemente, dafür konfiguriert, um ein verformbares Viereck zu bilden, wobei das erste Modul um wenigstens eine Drehachse (9-10) artikuliert ist, montiert auf einer festen Halterung (2), so konfiguriert, dass sich in der Verwendungsposition wenigstens zwei Längselemente (5-6) in Oberflächenkontakt befinden (17), die Drehung des ersten Moduls blockierend gemäß wenigstens einer Drehrichtung, **dadurch gekennzeichnet, dass** der Stuhl weiter umfasst:
- ein zweites Modul, in der gleichen vertikalen Ebene wie das erste Modul drehbar, umfassend ein Stützbein (3), konfiguriert, um sich in der Verwendungsposition in Oberflächenkontakt mit dem Boden (16) zu befinden, und eine Schubstange (8), befestigt an einer ersten Extremität am ersten Modul und an einer zweiten Extremität am Stützbein (3), wobei das zweite Modul so konfiguriert ist, dass sich in der Verwendungsposition die Schubstange (8) und das Stützbein (3) in Oberflächenkontakt (18) befinden, die Drehung des zweiten Moduls gemäß wenigstens einer Drehrichtung blockierend.

2. Stuhl nach dem vorhergehenden Anspruch, in welchem das erste Modul ein erstes Längselement (5) und ein zweites Längselement (6) umfasst, jeweils befestigt an ihren unteren Extremitäten an der festen Halterung durch eine erste Dehachse (9) und eine zweite Drehachse (10), wobei die erste (9) und die zweite (10) Drehachse parallel zueinander sind.

3. Stuhl nach dem vorhergehenden Anspruch, in welchem das erste Längselement (5) und das zweite Längselement (6) an ihren oberen Extremitäten durch eine kurze Schubstange (7) miteinander verbunden sind.

4. Stuhl nach einem der vorhergehenden Ansprüche, in welchem das Stützbein (3) einen Fuß (4) umfasst, sich längs erstreckend und die Oberflächenstützung des Stützbeins (3) auf dem Boden (16) ermöglichend.

5. Stuhl nach einem der vorhergehenden Ansprüche, in welchem die Schubstange (8) im oberen Teil des Stützbeins (3) versetzt angeordnet ist.

6. Stuhl nach einem der vorhergehenden Ansprüche in Kombination mit Anspruch 2, in welchem die Schubstange (8) durch eine Drehachse (13) an einer Extremität am ersten Längselement (5) und an der gegenüberliegenden Extremität an dem Stützbein (3) über eine Drehachse (14) befestigt ist.

7. Stuhl nach einem der vorhergehenden Ansprüche, in welchem das Stützbein (3) über eine Drehachse (15) am zweiten Längselement (6) des ersten Moduls befestigt ist.

8. Stuhl nach einem der vorhergehenden Ansprüche, in welchem der Sitz auf einem Vorbau (22) montiert ist, umfassend eine Traverse (23) und einen vertikalen Ständer (24), gleitend montiert in dem zweiten Längselement (6) des ersten Moduls.

9. Stuhl nach dem vorhergehenden Anspruch, in welchem der vertikale Ständer (24) konfiguriert ist, um relativ zum zweiten Längselement (6) des ersten Moduls drehbar zu sein.

10. Stuhl nach einem der vorhergehenden Ansprüche, umfassend eine Vorrichtung zur Höhenverstellung des Sitzes (1).

11. Stuhl nach einem der vorhergehenden Ansprüche, in welchem der Sitz ein Greifelement (25) umfasst, das Greifen des Sitzes (1) durch den Benutzer und den Übergang in die Verwendungsposition des Stuhls ermöglichend.

12. Stuhl nach einem der vorhergehenden Ansprüche, umfassend ein Federelement, eine automatische Rückkehr in die Verstauungsposition des Stuhls ermöglichend, sobald keine Kraft mehr auf den Sitz (1) ausgeübt wird.

13. Verfahren zur Verwendung des Stuhls nach einem der vorhergehenden Ansprüche, umfassend die folgenden Schritte:
- Ausklappen des Stuhls aus einer Verstauungsposition in eine Verwendungsposition, umfassend das Kippen des ersten Moduls in eine vertikale Ebene gemäß einer Drehrichtung um wenigstens eine Drehachse (9-10) simultan zu dem Kippen des Stützbeins (3) in die gleiche vertikale Ebene um eine Drehachse (13) in einer Drehrichtung, bis sich das Stützbein (3) in Oberflächenkontakt mit dem Boden (16) befindet und sich wenigstens zwei Längselemente (5-6) des ersten Moduls solcherart miteinander in Kontakt befinden, dass sie die Drehung des ersten Moduls gemäß wenigstens einer Drehrichtung blockieren und sich das Stützbein (3) und dessen Schubstange (8) solcherart miteinander in Kontakt befinden, dass die Drehung des zweiten Moduls gemäß wenigstens einer Drehrichtung blockiert wird.
- Einklappen des Stuhls von der Verwendungsposition in die Verstauungsposition, umfassend das Kippen des Stützbeins (3) in die vertikale Ebene um die Drehachse (13) in der Drehrichtung entgegengesetzt derjenigen aus dem Ausklappschritt simultan zum Kippen des ersten Moduls in die gleiche vertikale Ebene gemäß einer Drehrichtung entgegen derjenigen aus dem Schritt des Ausklappens um die erste Drehachse.

14. Verfahren zur Verwendung des Stuhls nach dem vorhergehenden Anspruch, umfassend beim Ausklappen des Stuhls das Greifen des Sitzes (1), das Kippen des ersten Moduls und des Stützbeins (3) auslösend.

15. Verfahren zur Verwendung des Stuhls nach einem der beiden vorhergehenden Ansprüche, umfassend die Höhenverstellung des Sitzes (1) durch Gleiten und Drehung des Sitzes (1) im Verhältnis zu dem zweiten Längselement (6) des ersten Moduls.

## Claims

1. A retractable seat comprising a sitting part (1) intended to receive a user's buttocks, the seat being configured to take up either a position of use wherein the seat is deployed such that the sitting part (1) can support the user's buttocks and a stowed position wherein the seat is retracted, the sitting part (1) not being able to receive the user's buttocks, said seat comprising:
- a first module that is capable of moving in rotation in a vertical plane, comprising longitudinal elements configured to form a deformable quadrilateral, the first module being articulated about at least one rotary pin (9-10) mounted on a fixed support (2), configured such that, in the position of use, at least two longitudinal elements (5-6) are in surface contact (17), preventing the rotation of the first module in at least one direction of rotation, **characterised in that** the seat further comprises:
- a second module that is capable of moving in rotation in the same vertical plane as the first module, comprising a support leg (3) configured to be in surface contact with the ground (16) in the position of use and a connecting rod (8) fixed at a first end to the first module and at a second end to the support leg (3), the second module being configured such that, in the position of use, the connecting rod (8) and the support leg (3) are in surface contact (18), preventing the rotation of the second module in at least one direction of rotation.

2. Seat according to the preceding claim, wherein the first module comprises a first longitudinal element (5) and a second longitudinal element (6) respectively fixed at the lower ends thereof to the fixed support by a first rotary pin (9) and a second rotary pin (10), the first (9) and second (10) rotary pins being parallel.

3. Seat according to the preceding claim, wherein the first longitudinal element (5) and the second longitudinal element (6) are connected to one another at the upper ends thereof by a link (7).

4. Seat according to any one of the preceding claims, wherein the support leg (3) comprises a foot (4) extending transversely and allowing the support leg (3) to be supported by the surface of the ground (16).

5. Seat according to any one of the preceding claims, wherein the connecting rod (8) is arranged in the upper part of the support leg (3) in an offset manner.

6. Seat according to any one of the preceding claims in combination with claim 2, wherein the connecting rod (8) is fixed by a rotary pin (13) at one end to the first longitudinal element (5) and at the opposite end thereof to the support leg (3) by a rotary pin (14).

7. Seat according to any one of the preceding claims, wherein the support leg (3) is fixed by a rotary pin (15) to the second longitudinal element (6) of the first module.

8. Seat according to any one of the preceding claims, wherein the sitting part is mounted on a bracket (22) comprising a cross member (23) and a vertical member (24) mounted such that it can slide in the second longitudinal element (6) of the first module.

9. Seat according to the preceding claim, wherein the vertical member (24) is configured such that it can move in rotation relative to the second longitudinal element (6) of the first module.

10. Seat according to any one of the preceding claims, comprising a device for adjusting the height of the sitting part (1).

11. Seat according to any one of the preceding claims, wherein the sitting part comprises a grasping element (25) allowing the sitting part (1) to be grasped by the user and to be moved into the position of use of the seat.

12. Seat according to any one of the preceding claims, comprising a spring element allowing the seat to automatically return to the stowed position as soon as no force is applied to the sitting part (1).

13. Method for using a seat according to any one of the preceding claims, comprising the following steps of:
- deploying the seat from a stowed position to a position of use, comprising tilting the first module in a vertical plane according to a direction of rotation about at least one rotary pin (9-10) while simultaneously tilting the support leg (3) in the same vertical plane about a rotary pin (13) in a direction of rotation until the support leg (3) is in surface contact with the ground (16) and at least two longitudinal elements (5-6) of the first module are in contact with one another so as to prevent the rotation of the first module in at least one direction of rotation, and the support leg (3) and the connecting rod (8) thereof are in contact with one another so as to prevent the rotation of the second module in at least one direction of rotation.
- retracting the seat from the position of use to the stowed position, comprising tilting the support leg (3) in the vertical plane about the rotary pin (13) in the opposite direction of rotation to that of the deployment step, while simultaneously tilting the first module in the same vertical plane in the opposite direction of rotation to that of the deployment step about the first rotary pin.

14. Method for using a seat according to the preceding claim comprising, during the deployment of the seat, grasping the sitting part (1), causing the first module and the support leg (3) to tilt.

15. Method for using a seat according to any one of the two preceding claims, comprising adjusting the height of the sitting part (1) by sliding and rotating the sitting part (1) relative to the second longitudinal element (6) of the first module.
